# FASCICULE DE BREVET EUROPEEN

(11) **EP 0 198 279 B1**
(45) Date de publication et mention de la délivrance du brevet: **28.06.1989**
(21) Numéro de dépôt: 86104036.8
(22) Date de dépôt: 24.03.1986
(51) Int. Cl.: A44C 5/00, A45C 13/30

(54) **Article de fantaisie**
Modeartikel
Fancy article

(30) Priorité: 02.04.1985 FR 8505106
(43) Date de publication de la demande: 22.10.1986
(73) Titulaire: Eta SA Fabriques d'Ebauches, 2540 Grenchen (CH)
(72) Inventeur: Mock, Elmar, CH-2603 Pery (CH); Hotz, Jean-Marie, CH-2535 Frinvillier (CH)
(74) Mandataire: de Montmollin, Henri

(56) Documents cités:
- CH-B- 518 697
- FR-A- 2 165 852
- FR-A- 2 443 913
- GB-A- 2 113 975
- GB-A- 2 115 954
- US-A- 3 962 013

## Description

La présente invention a pour objet un article de fantaisie comportant au moins un brin de forme générale allongée.

Un tel article peut être, par exemple, un bracelet pour montre, une ceinture, une bretelle pour sac à main, etc...

Le but de la présente invention est de proposer un article de fantaisie du genre défini ci-dessus ayant un aspect plaisant, facile à modifier pour l'adapter aux tendances de la mode, et dont le prix de revient est faible.

Ce but est atteint par l'article de fantaisie revendiqué.

L'invention va maintenant être décrite en prenant comme exemple non limitatif d'un article de fantaisie selon l'invention un bracelet pour montre. La description va être faite en se référant au dessin dans lequel:
- la figure 1 est une vue schématique en plan d'une montre munie d'un bracelet selon l'invention;
- les figures 2 à 4 sont des coupes longitudinales partielles et schématiques de diverses variantes du bracelet de la figure 1;
- la figure 5 est une vue schématique en plan du bracelet de la figure 4;
- les figures 6 et 7 sont des coupes longitudinales partielles et schématiques d'autres variantes du bracelet de la figure 1;
- la figure 8 est une vue schématique en plan du bracelet de la figure 7;
- les figures 9 et 10 sont des vues en coupe longitudinale et en plan, partielles et schématiques, d'une autre variante du bracelet de la figure 1;
- la figure 11 est une vue en coupe longitudinale partielle et schématique d'une autre variante du bracelet de la figure 1;
- la figure 12 est une vue en plan d'un fermoir qui peut être associé au bracelet de la figure 1 ; et
- les figures 13 et 14 sont des coupes selon les axes A-A, respectivement B-B, du fermoir de la figure 12.

Le bracelet 1 de la montre 2 représentée schématiquement à la figure 1 est formé de deux brins 3 et 4 dont la constitution est très semblable. Cette montre 2 ne sera pas décrite ici, car elle peut être de n'importe quel genre.

La figure 2 représente une coupe longitudinale partielle du brin 3 du bracelet 1, dans une première forme variante de ce dernier.

Dans cette première variante, le brin 3 comporte une âme 5 ayant la forme générale d'une lanière. Dans l'exemple de la figure 2, cette âme 5 a une section transversale sensiblement rectangulaire, mais elle peut également avoir une section transversale de forme différente.

Le brin 3 comporte en outre des éléments décoratifs 6 qui ont une forme générale d'anneaux entourant étroitement l'âme 5 sur une partie de la longueur. Ces éléments 6 sont espacés les uns des autres, de sorte que l'âme 5 est visible entre eux. Ils sont en outre solidaires de cette âme 5 et ne peuvent donc pas se déplacer par rapport à celle-ci.

L'âme. 5 du brin 3 est réalisée, d'une manière qui sera décrite plus loin, en une première matière plastique thermoplastique, qui a de préférence la propriété d'être souple aux températures usuelles d'emploi. Une telle matière peut faire partie, par exemple, de la classe des élastomères thermoplastiques. De bons résultats ont été obtenus avec la matière vendue sous le nom commercial de PEBAX (marque déposée) par la maison ATOCHEM à Serquigny (France).

Les éléments décoratifs 6 sont réalisés, d'une manière qui sera également décrite plus loin, en une deuxième matière plastique thermofusible, qui peut être la même que celle de l'âme 5, ou bien être différente de celle-ci, et dont la température de fusion est égale ou supérieure à la température de fusion de la première matière plastique. Cette deuxième matière plastique peut être, par exemple, une résine polyamide du genre de celle qui est vendue sous le nom commercial de RILSAN (marque déposée) par la maison ATOCHEM mentionnée ci-dessus.

Dans la variante des figures 1 et 2, le brin 3 du bracelet 1 est relié à la boîte de la montre 2 de manière tout à fait classique. Il comporte une boucle formée par l'une de ses extrémités repliée sur elle-même et maintenue en place par une agrafe 7. Cette boucle passe autour d'une barrette 8 dont les extrémités sont engagées dans des trous, non représentés, percés dans des cornes 9a et 9b faisant partie de la boîte de la montre 2.

La structure de base du brin 4 du bracelet 1 et la fixation de ce brin 4 à la boîte de la montre sont identiques à celles du brin 3. Leurs constituants ne seront pas décrits à nouveau et il seront désignés par les mêmes références que les constiuants correspondants du brin 3.

Les moyens de fermeture du bracelet 1 sont également tout à fait classiques dans cette première variante. lis sont constitués, d'une part, par une boucle 10 fixée au brin 3 par une barrette 11 et munie d'un ardillon 12 et, d'autre part, par des trous 13 percés dans le brin 4 et dans lesquels l'ardillon 12 peut être introduit. La barrette 11 est disposée dans une boucle formée par la deuxième extrémité du brin 3 repliée sur elle-même et maintenue en place par une agrafe 14.

Les brins 3 et 4 peuvent être fabriqués, ensemble ou séparément, d'une manière très simple.

Cette fabrication consiste, dans une première étape, à injecter la matière plastique choisie pour constituer l'âme 5 dans un moule de forme adéquate, à une température égale ou supérieure à sa température de fusion.

Dans une deuxième étape, la matière plastique choisie pour constituer les éléments décoratifs 6 est moulée sur l'âme 5 obtenue dans la première étape. Ce surmoulage est réalisé par injection de cette matière plastique dans un deuxième moule de forme adéquate dans lequel l'âme 5 a été préalablement introduite, à une température égale ou supérieure à sa température de fusion.

L'injection de la deuxième matière plastique autour de l'âme 5 amène la matière de cette dernière, au moins superficiellement, à une température égale ou supérieure à sa température de fusion, à l'emplacement des éléments décoratifs 6. A ces emplacements, la première matière plastique fond et forme avec la deuxième matière plastique qui est en contact avec elle une couche d'un mélange intime, voire d'une sorte d'alliage, de ces deux matières plastiques. Après refroidissement, cette couche assure une liaison mécanique entre l'âme 5 et les éléments décoratifs 6 qui deviennent ainsi solidaires.

La liaison entre les éléments décoratifs 6 et l'âme 5 est encore améliorée lorsque cette âme 5 est placée immédiatement après son injection, alors qu'elle n'est pas encore complètement refroidie, dans le moule utilisé pour l'injection des éléments décoratifs 6.

Des variantes du bracelet 1 sont illustrées par les figures 3 à 10.

Dans la figure 3, qui est une coupe longitudinale d'une partie du brin 3 du bracelet 1 d'une de ces variantes, l'âme 5 comporte des protubérances 5a, situées dans les parties de cette âme 5 qui sont entourées par les éléments décoratifs 6. Ces protubérances sont engagées dans des logements 6a ménagés dans ces éléments 6.

Ces protubérances 5a peuvent avoir une forme quelconque, par exemple la forme de nervures transversales représentées à la figure 3. En outre, ces protubérances 5a peuvent être disposées sur les deux faces de l'âme 5 ou n'être prévues que sur une seule de ces faces.

Les logements 6a ménagés dans les éléments décoratifs 6 ont bien entendu chaque fois une forme et une disposition correspondant à celles des protubérances 5a.

Ces protubérances 5a peuvent avoir une épaisseur inférieure à celle des éléments décoratifs 6, comme dans le cas de la figure 3. Elles peuvent aussi avoir une épaisseur sensiblement égale ou supérieure à celle de ces éléments décoratifs 6, sur une des faces de l'âme 5 au moins, et être donc visibles. Cette disposition est illustrée par la figure 4.

Dans cette variante, la forme de la partie visible des protubérances 5a peut être quelconque. La figure 5 illustre deux formes de ces parties visibles, à titre d'exemple non limitatif.

Dans une autre variante du bracelet 1, illustrée par la figure 6, les éléments décoratifs 6 comportent des protubérances 6b, qui sont engagées dans des logements 5b ménagés dans l'âme 5.

Dans une autre variante du bracelet 1, qui est illustrée par les figures 7 et 8, l'âme 5 du bracelet 1 est munie de protubérances 5c disposées de part et d'autre des éléments décoratifs 6. Comme dans les autres variantes décrites ci-dessus, ces protubérances 5c peuvent avoir une forme quelconque et entourer complétement ou partiellement l'âme 5.

Dans une autre variante du bracelet 1, qui est illustrée par les figures 9 et 10, l'âme 5 comporte des protubérances 5c analogues à celles des figures 7 et 8, ainsi que des protubérances 5d, également en forme de nervure, disposées entre les protubérances 5c.

La présence des protubérances 5a, 5b et 5c et des logements 6a et 6b correspondants améliore et renforce la liaison entre l'âme 5 et les éléments décoratifs 6. En outre, elle élargit le choix des matières utilisables pour réaliser le bracelet 1, car ces matières ne doivent plus adhérer l'une à l'autre comme dans le cas de la figure 2.

En plus de leur effet d'amélioration de la liaison entre l'âme 5 et les éléments décoratifs 6, les protubérances telles que les protubérances 5a, lorsqu'elles sont visibles comme dans le cas des figures 4 et 5, ou 5c, ont un effet esthétique important, qui peut être facilement modifié par la modification de leurs formes. Il en est de même des protubérances 5d qui n'ont, évidemment, pas d'effet sur la liaison de l'âme 5 avec les éléments décoratifs 6.

Ces probubérances 5d peuvent d'ailleurs être présentes dans n'importe laquelle des variantes décrites ci-dessus.

L'âme 5, les protubérances 5a, 5c et 5d et les éléments décoratifs 6 décrits ci-dessus ont des faces qui sont planes et lisses, et qui se coupent à angle droit, Il est évident que ces faces peuvent être non planes, c'est-à-dire creusées ou bombées, et/ou ne pas se couper à angle droit. En outre, ces surfaces peuvent être rugueuses, striées, etc. Il n'est pas non plus nécessaire que les éléments décoratifs 6 aient tous la même forme. Dans le cas des figures 7 à 10, il n'est pas non plus nécessaire que les probubérances 5c et les bords latéraux des éléments décoratifs 6 soient en contact sur toute leur longueur.

Ces variantes ne sont pas représentées, leur nombre étant pratiquement illimité.

Il est évident que les bracelets décrits ci-dessus et toutes leurs variantes possibles peuvent être fabriqués de la même manière que celui des figures 1 et 2. Les divers protubérances et/ou logements dont est munie l'âme 5 dans ces diverses variantes sont obtenus en donnant une forme adéquate au moule utilisé pour l'injection de la première matière plastique. Les logements et/ou protubérances des éléments décoratifs 6 sont automatiquement réalisés lors de l'injection de la deuxième matière plastique.

La figure 11 illustre une autre variante du bracelet des figures 1 et 2 qui peut être combinée avec n'importe laquelle des variantes illustrées par les figures 3 à 10. Dans cette variante, la boucle formée par l'extrémité de l'âme 5 du bracelet de la figure 2 et destinée à entourer la barrette 8 est remplacée par une pièce de fixation 15, réalisée dans la même matière et au cours de la même opération d'injection que les éléments décoratifs 6. L'extrémité de l'âme 5 est entourée par une partie de cette pièce 15 et elle est solidaire de cette partie. La pièce 15 est percée d'une ouverture 16 dans laquelle est disposée la barrette 8.

Dans cette variante, la partie de l'âme 5 entourée par la pièce de fixation 15 peut également comporter une ou plusieurs protubérances semblables aux protubérances 5a de la figure 3 ou un ou plusieurs logements semblables aux logements 5b de la figure 6. La pièce de fixation 15 comporte alors le ou les logements, respectivement la ou les protubérances correspondantes.

Il est évident que, dans cette variante du bracelet 1, le brin 4 de celui-ci comporte, de préférence, également une pièce de fixation à la boîte de la montre 2 identique à la pièce 15. De même, la boucle 10 de fermeture du bracelet 1 est de préférence fixée au brin 3 par une autre pièce de fixation semblable à la pièce 15, comportant cependant une fente dans laquelle l'ardillon 12 peut se déplacer.

Les considérations faites ci-dessus à propos de la forme et de l'état des surfaces extérieures des éléments décoratifs 6 s'appliquent également à la pièce de fixation 15.

Il est également évident que si l'article de fantaisie selon l'invention n'est pas un bracelet pour montre et qu'il doit être fixé à un autre objet, il peut comprendre une pièce de fixation analogue à la pièce 15 dècrite ci-dessus. La forme de cette pièce et la manière dont elle est reliée à cet objet peuvent être très diverses.

Les figures 12 à 14 illustrent une autre variante du bracelet des figures 1 et 2 qui peut être combinée avec n'importe laquelle des variantes illustrées par les figures 3 à 11. Dans cette variante, un des brins du bracelet, par exemple le brin 3, comporte un fermoir 17 destiné à coopérer avec l'extrémité de l'autre brin, le brin 4 dans le présent exemple, pour assurer la fermeture du bracelet 1.

Le fermoir 17 comporte un élément fixe 18 qui entoure étroitement l'extrémité du brin 3 et qui en est solidaire, et un élément mobile 19. Les éléments fixe 18 et mobile 19 sont réunis de manière pivotante par un arbre 20 et forment ainsi une sorte de charnière.

Les éléments 18 et 19 comportent en outre des décrochements 21 et, respectivement, 22 situés à l'opposé de l'arbre 20 et ayant des formes telles que l'élément 19 reste fermement accroché à l'élément 18 lorsque le fermoir 17 est dans son état fermé. Ces formes sont en outre telles que les décrochements 21 et 22 peuvent être séparés pour permettre l'ouverture de ce fermoir 17 et à nouveau accrochés l'un à l'autre lorsque ce fermoir 17 doit être refermé.

La forme de ces décrochements 21 et 22 ne sera pas décrite ici car elle peut être choisie assez librement. Il faut cependant noter que, pour que dans cet accrochage et cette séparation des éléments 18 et 19 puissent se faire, il est nécessaire que l'un d'entre eux au moins présente une certaine élasticité, dans la zone des décrochements 21 et 22 tout au moins. Cette élasticité peut être obtenue par un choix judicieux du matériau utilisé pour réaliser l'élément concerné et de la forme de cet élément dans la zone de ces décrochements.

Lorsque le fermoir 17 est dans son état fermé, il subsiste dans sa partie centrale une cavité 23 qui est ouverte à l'extrémité du fermoir 17 opposée au brin 3.

Les parois des éléments 18 et 19 qui délimitent cette cavité 23 comportent des logements 24, respectivement 25, qui se font face et qui, dans cet exemple, ont la forme de rainures parallèles.

L'extrémité du brin 4 comporte des protubérances 26 ayant une forme adaptée à la forme des logements 24 et 25, c'est-à-dire, dans cet exemple, la forme de nervures parallèles, et destinées à coopérer avec les logements 24 et 25 pour retenir l'extrémité du brin 4 dans le fermoir 17 lorsque celui-ci est fermé.

L'utilisation du fermoir 17 est très simple et resort clairement du dessin et des explications ci-dessus. Elle ne sera donc pas décrite en détail ici.

Dans cette forme d'exécution de l'article de fantaisie selon l'invention, la partie de l'âme 5 qui est entourée par une partie de l'élément 18 du fermoir 17 peut comporter une ou plusieurs protubérances semblables aux protubérances 5a des figures 3 et 4, ou bien un ou plusieurs logements semblables aux logements 5b de la figure 6.

Dans ces cas, l'élément 18 comporte évidemment le ou les logements, respectivement la ou les protubérances correspondantes.

Ces protubérances et ces logements ont bien entendu également pour effet de renforcer la liaison du fermoir 17 avec l'âme 5 du brin 3.

Les éléments 18 et 19 du fermoir 17 peuvent être fabriqués en même temps et dans la même matière que les éléments décoratifs 6. Il suffit pour cela de donner aux moules utilisés la forme voulue.

Les considérations faites ci-dessus à propos de la forme et de l'état des surfaces extérieures des éléments décoratifs 6 s'appliquent également aux surfaces extérieures du fermoir 17.

Il faut noter que l'arbre 20 reliant les éléments 18 et 19 et les parties de ces éléments qui coopèrent avec cet arbre peuvent être supprimés et remplacés par une lame mince de la même matière plastique que celle de ces éléments. Cette lame mince est bien entendu réalisée en même temps que ces éléments 18 et 19 et ne forme qu'une seule pièce avec eux. L'épaisseur de cette lame doit en outre être choisie suffisamment faible pour qu'elle soit souple et permette le déplacement relatif des éléments 18 et 19.

Les diverses variantes du fermoir 17 mentionnées ci-dessus n'ont pas été représentées.

Il est évident que, selon la nature de l'article de fantaisie selon l'invention, celui-ci peut ne comporter qu'un seul brin, et non pas deux comme dans les exemples décrits ci-dessus.

Un tel article de fantaisie selon l'invention peut être par exemple une ceinture. Le fermoir 17 est alors bien entendu fixé à une des extrémités de cette ceinture, et c'est l'autre extrémité de celle-ci qui comporte des protubérances semblables aux protubérances 26 des figures 12 et 14.

Un article de fantaisie selon l'invention ne comportant qu'un seul brin peut aussi être, par exemple, une bretelle de support d'un objet tel qu'un sac à main. Dans ce cas, une des extrémités du brin unique peut être fixée à l'objet d'une manière quelconque, par exemple par une pièce de fixation semblable à la pièce 15 de la figure 11. Le fermoir 17 peut alors être fixé soit à l'objet lui-même, auquel cas c'est la deuxième extrémité du brin unique qui comporte les protubérances semblables aux protubérances 26 des figures 12 et 14, soit à cette deuxième extrémité du brin unique, l' objet comportant alors, par exemple, une languette portant de telles protubérances et destinée à coopérer avec le fermoir 17.

Diverses autres modifications peuvent être apportées à l'article de fantaisie selon l'invention, dont un exemple a été décrit ci-dessus.

Notamment, son aspect peut être facilement modifié en choisissant d'autres matières plastiques thermoplastiques pour sa fabrication, ou en modifiant simplement la couleur de l'une de ces matières, ou des deux.

Cet aspect peut également être modifié en changeant la forme des moules utilisés pour l'injection des matières plastiques.

En outre, l'article de fantaisie selon l'invention se prête bien à la fabrication en grandes séries et son prix de revient peut donc être assez bas.

## Revendications

1. Article de fantaisie comportant au moins un brin de forme générale allongée, caractérisé par le fait que ledit brin (3, 4) comporte une âme (5) réalisée en une première matière plastique thermoplastique et un élément décoratif (6) entourant ladite âme (5) sur une partie de sa longueur, solidaire de ladite âme (5) et réalisé en une deuxième matière plastique thermoplastique.

2. Article de fantaisie selon la revendication 1, caractérisé par le fait que ledit élément (6) est solidaire de ladite âme (5) par adhérence desdites première et deuxième matières plastiques.

3. Article de fantaisie selon la revendication 1, caractérisé par le fait que ladite âme (5) comporte une protubérance (5a) située sur ladite partie entourée par ledit élément (6) et engagée dans un logement (6a) ménagé dans ledit élément (6).

4. Article de fantaisie selon la revendication 1, caractérisé par le fait que ledit élément (6) comporte une protubérance (6b) engagée dans un logement (5b) ménagé dans ladite âme (5).

5. Article de fantaisie selon la revendication 1, caractérisé par le fait que ladite âme (5) comporte deux protubérances (5c) disposées de part et d'autre dudit élément (6).

6. Article de fantaisie selon la revendication 1, caractérisé par le fait qu'il comporte en outre une pièce de fixation (15) solidaire de ladite âme (5), ayant au moins une partie entourant une extrémité de ladite âme (5) et réalisée en ladite deuxième matière plastique.

7. Article de fantaisie selon la revendication 6, caractérisé par le fait que ladite partie de ladite pièce de fixation (15) est solidaire de ladite âme (5) par adhérence desdites première et deuxième matières plastiques.

8. Article de fantaisie selon la revendication 6, caractérisé par le fait que ladite âme (5) comporte une protubérance située sur ladite extrémité et engagée dans un logement ménagé dans ladite pièce de fixation (15).

9. Article de fantaisie selon la revendication 6, caractérisé par le fait que ladite pièce de fixation (15) comporte une protubérance engagée dans un logement ménagé dans ladite extrémité.

10. Article de fantaisie selon l'une quelconque des revendications 1 à 9, caractérisé par le fait que ledit brin (3, 4) comporte en outre un fermoir (17) ayant au moins une partie entourant une extrémité de ladite âme (5) et solidaire de ladite âme (5), ledit fermoir (17) étant réalisé en ladite deuxième matière plastique et comportant des moyens (17, 18) pour retenir l'autre extrémité de ladite âme (5) ou une extrémité d'un autre brin (4).

11. Article de fantaisie selon la revendication 10, caractérisé par le fait que ledit fermoir (17) est solidaire de ladite âme (5) par adhérence desdites première et deuxième matières plastiques.

12. Article de fantaisie selon la revendication 10, caractérisé par le fait que ladite âme comporte une protubérance située sur ladite extrémité entourée par ladite partie dudit fermoir (17) et engagée dans un logement ménagé dans ledit fermoir (17).

13. Article de fantaisie selon la revendication 10, caractérisé par le fait que ledit fermoir (17) comporte une protubérance engagée dans un logement ménagé dans ladite extrémité de ladite âme (5) entourée par ladite partie dudit fermoir (17).

## Patentansprüche

1. Phantasieartikel mit mindestens einem Band allgemein länglicher Form, dadurch gekennzeichnet, daß das genannte Band (3, 4) einen aus einem ersten thermoplastischen Kunststoff bestehenden Kern (5) und ein diesen Kern auf einem Teil seiner Länge umgebendes Dekorationselement (6) umfaßt, welches fest mit dem genannten Kern verbunden ist und aus einem zweiten thermoplastischen Kunststoff besteht.

2. Phantasieartikel gemäß Anspruch 1, dadurch gekennzeichnet, daß das genannte Element (6) durch die Adhäsion der genannten ersten und zweiten Kunststoffe fest mit dem genannten Kern (5) verbunden ist.

3. Phantasieartikel gemäß Anspruch 1, dadurch gekennzeichnet, daß der genannte Kern (5) einen Vorsprung umfaßt, der auf dem genannten, vom genannten Element (6) umgebenen Teil angeordnet ist und in eine in das genannte Element (6) eingearbeitete Aussparung (6a) eingreift.

4. Phantasieartikel gemäß Anspruch 1, dadurch gekennzeichnet, daß das genannte Element (6) einen Vorsprung (6b) umfaßt, der in einer auf dem genannten Kern (5) eingearbeiteten Aussparung (5b) eingreift.

5. Phantasieartikel gemäß Anspruch 1, dadurch gekennzeichnet, daß der genannte Kern (5) zwei beiderseitig vom genannten Element (6) angeordnete Vorsprünge (5c) umfaßt.

6. Phantasieartikel gemäß Anspruch 1, dadurch gekennzeichnet, daß er ferner ein fest mit dem genannten Kern (5) verbundenes Befestigungsteil (15) umfaßt, von dem mindestens ein Teil ein Ende des genannten Kerns (5) umgibt und das aus dem genannten zweiten Kunststoff besteht.

7. Phantasieartikel gemäß Anspruch 6, dadurch gekennzeichnet, daß der genannte Teil des genannten Befestigungsteils (15) durch die Adhäsion der genannten ersten und zweiten Kunststoffe fest mit dem genannten Kern (5) verbunden ist.

8. Phantasieartikel gemäß Anspruch 6, dadurch gekennzeichnet, daß der genannte Kern (5) einen auf dem genannten Ende angeordneten Vorsprung umfaßt, welcher in eine in das genannte Befestigungsteil (15) eingearbeitete Aussparung eingreift.

9. Phantasieartikel gemäß Anspruch 6, dadurch gekennzeichnet, daß das genannte Befestigungsteil (15) einen Vorsprung umfaßt, welcher in eine auf dem genannten Ende eingearbeitete Aussparung eingreift.

10. Phantasieartikel gemäß einem beliebigen der Ansprüche 1 bis 9, dadurch gekennzeichnet, daß das genannte Band (3, 4) ferner einen Verschluß (17) umfaßt, von dem mindestens ein Teil ein Ende des genannten Kerns (5) umgibt und das fest mit dem genannten Kern (5) verbunden ist, wobei der genannte Verschluß (17) aus dem genannten zweiten Kunststoff besteht und Mittel (17, 18) umfaßt, um das andere Ende des genannten Kerns (5) oder das Ende eines anderen Bandes festzuhalten.

11. Phantasieartikel gemäß Anspruch 10, dadurch gekennzeichnet, daß der genannte Verschluß (17) durch die Adhäsion der genannten ersten und zweiten Kunststoffe fest mit dem genannten Kern (5) verbunden ist.

12. Phantasieartikel gemäß Anspruch 10, dadurch gekennzeichnet, daß der genannte Kern einen Vorsprung umfaßt, der auf dem genannten, vom genannten Teil des genannten Verschlußes (17) umgebenen Ende angeordnet ist und in eine in dem genannten Verschluß (17) eingearbeitete Aussparung eingreift.

13. Phantasieartikel gemäß Anspruch 10, dadurch gekennzeichnet, daß der genannte Verschluß (17) einen Vorsprung umfaßt, der in eine in dem vom genannten Teil des genannten Verschlusses umgebenen Ende des genannten Kerns (5) eingearbeitete Aussparung eingreift.

## Claims

1. A fancy artefact including at least one band of generally elongated shape, characterized by the fact that said band (3, 4) comprises a core portion (5) made of a first thermoplastic plastic material and a decorative element (6) surrounding said core portion (5) over part of its length, solid with said core portion (5) and made of a second thermoplastic plastic material.

2. A fancy artefact as in claim 1, characterized by the fact that said element (6) is solid with said core portion (5) through adherence of said first and second plastic materials.

3. A fancy artefact as in claim 1, characterized by the fact that said core portion (5) comprises a protuberance (5a) disposed on said part surrounded by said element (6) and engaged in a recess (6a) provided in said element (6).

4. A fancy artefact as in claim 1, characterized by the fact that said element (6) comprises a protuberance (6b) engaged in a recess (5b) provided in said core portion (5).

5. A fancy artefact as in claim 1, characterized by the fact that said core portion (5) comprises two protuberances (5c) disposed on opposite sides of said element (6).

6. A fancy artefact as in claim 1, characterized by the fact that it further comprises a securing piece (15) solid with said core portion (5) having at least a part thereof surrounding one end of said core portion (5) and made of said second plastic material.

7. A fancy artefact as in claim 6, characterized by the fact that said part of said securing piece (15) is solid with said core portion (5) through adherence of said first and second plastic materials.

8. A fancy artefact as in claim 6, characterized by the fact that said core portion (5) comprises a protuberance disposed on said end and engaged in a recess provided in said securing part (15).

9. A fancy artefact as in claim 6, characterized by the fact that said securing piece (15) comprises a protuberance engaged in a recess provided in said end.

10. A fancy artefact as in anyone of claims 1 to 9, characterized by the fact that said band (3, 4) further comprises a clasp (17) having at least a part surrounding one end of said core portion (5) and solid with said core portion (5), said clasp (17) being made of said second plastic material and comprising means (17, 18) for retaining the other end of said core portion (5), or one end of another band (4).

11. A fancy artefact as in claim 10, characterized by the fact that said clasp (17) is solid with said core portion (5) through adherence of said first and second plastic materials.

12. A fancy artefact as in claim 10, characterized by the fact that said core portion comprises a protuberance disposed on said end surrounded by said part of said clasp (17) and engaged in a recess provided in said clasp (17).

13. A fancy artefact as in claim 10, characterized by the fact that said clasp (17) comprises a protuberance engaged in a recess provided in said end of said core portion (5) surrounded by said part of said clasp (17).
